# FASCICULE DE BREVET EUROPEEN

(11) **EP 1 604 743 B1**
(45) Date de publication et mention de la délivrance du brevet: **04.05.2011**
(21) Numéro de dépôt: 05291238.3
(22) Date de dépôt: 08.06.2005
(51) Int. Cl.: B05B 1/30, B05B 1/32

(54) **Lance d'incendie à débit de fluide constant**
Feuerlöschdüse mit konstantem Durchfluss
Nozzle for fire-fighting with constant flow rate

(30) Priorité: 11.06.2004 FR 0406316
(43) Date de publication de la demande: 14.12.2005
(73) Titulaire: St.-Mihiel S.A.S., 75011 Paris (FR)
(72) Inventeur: Seguin, Jean-François, 10200 Bar sur Aube (FR)
(74) Mandataire: De Souza, Paula

(56) Documents cités:
- WO-A-02/26393
- FR-A- 2 417 341
- US-A- 4 492 339
- US-A- 5 312 048
- US-A- 6 007 001
- US-A- 6 089 474

## Description

La présente invention concerne une lance d'incendie comprenant un corps comportant une première extrémité destinée à être reliée à une source de fluide sous pression et une seconde extrémité portant une tête creuse dans laquelle sont prévus un tube et une tige s'étendant coaxialement dans le tube, la tige portant à son extrémité située à l'opposé du corps un embout délimitant avec le tube un ajutage réglable destiné à livrer passage au fluide traversant le corps et la tête creuse, la lance comprend des moyens de régulation pour faire varier automatiquement les dimensions de l'ajutage afin que le débit de fluide sortant de celui-ci demeure constant quelle que soit la pression du fluide.

Une telle lance est connue de US 6 089 474. US 4 492 339 décrit un ajutage à ouverture réglable automatique avec un anneau élastique et déformable.

Les lances d'incendie actuelles sont soit à ouverture fixe ou réglable, soit automatiques, comme celles décrites dans US 6 089 474 et US 4 492 339.

Dans les lances à ouverture fixe, les dimensions de l'ajutage sont définies une fois pour toute alors que dans les lances ouverture réglable, l'utilisateur peut modifier les dimensions de l'ajutage en fonction de la puissance du fluide d'alimentation, lequel est généralement de l'eau.

Lorsque la puissance du fluide alimentant ces lances subit une variation, celle-ci entraîne systématiquement une variation du débit du fluide traversant l'ajutage.

Or, quand le débit à travers l'ajutage diminue de façon importante, la quantité de fluide projetée ne peut protéger convenablement l'utilisateur contre les phénomènes d'explosion de fumée (backdraft) et d'embrasement généralisé éclair (flashhover).

Dans les lances automatiques, le fluide d'alimentation fait varier les dimensions de l'ajutage en fonction de sa puissance afin de maintenir la pression interne à une valeur de régulation constante.

Cependant, lorsque la pression interne du fluide n'atteint pas cette valeur, par exemple lors d'une utilisation de la lance dans les étages supérieurs d'un immeuble, le débit du fluide traversant l'ajutage risque ici encore de devenir insuffisant pour protéger convenablement l'utilisateur contre les phénomènes de « backdraft » et de « flashover ».

La présente invention se propose de remédier à l'inconvénient présenté ci-dessus et, pour ce faire, elle a pour objet une lance d'incendie ayant la structure mentionnée au premier paragraphe ci-dessus et qui est caractérisée en ce qu'elle comprend des moyens de régulation pour faire varier automatiquement les dimensions de l'ajutage afin que le débit de fluide sortant de celui-ci demeure constant quelle que soit la pression du fluide.

Les risques pour que les personnes combattant les incendies soient blessées par des phénomènes d'explosion de fumée (backdraft) et d'embrasement généralisé éclair (flashover) peuvent maintenant être réduits de façon importante.

En effet, comme le fluide sort de l'ajutage de la lance avec un débit constant, même lorsque la pression du fluide diminue sur le lieu d'intervention, la quantité de fluide projetée reste constante.

La gravité des effets des phénomènes de "backdraft" et de "flashover" peut donc ainsi être fortement réduite.

Selon un premier mode de réalisation, le tube est monté coulissant dans la tête creuse tandis que la tige est fixe, les moyens de régulation étant conçus pour exercer sur le tube une force opposée à celle du fluide en circulation et apte à déplacer ledit tube dans le sens correspondant à une augmentation des dimensions de l'ajutage.

Ainsi, les moyens de régulation adaptent la position du tube de façon à réduire les dimensions de l'ajutage lorsque la pression du fluide augmente et à augmenter ces dimensions lorsque la pression du fluide diminue.

Il convient de noter ici que lorsque la lance ne fonctionne pas, les dimensions de l'ajutage sont maximales.

De préférence, les moyens de régulation comprennent un organe élastique situé dans une cavité délimitée par deux collerettes annulaires s'étendant coaxialement et portées respectivement par le tube et la tête.

Dans ce mode de réalisation particulier, la collerette du tube peut avantageusement être adjacente à la seconde extrémité du corps et s'étendre radialement vers l'extérieur, tandis que la collerette de la tête peut avantageusement s'étendre radialement vers l'intérieur, à une distance plus grande de la seconde extrémité du corps que la collerette du tube.

Par ailleurs, l'organe élastique est de préférence en élastomère.

Selon un second mode de réalisation, le tube et la tige sont fixes, les moyens de régulation étant conçus pour exercer sur l'embout une force opposée à celle du fluide en circulation et apte à modifier la taille dudit embout dans le sens correspondant à une augmentation des dimensions de l'ajutage.

Le débit de sortie demeure ici encore constant quelle que soit la pression du fluide d'alimentation. En effet, les moyens de régulation adaptent la taille de l'embout de façon à réduire les dimensions de l'ajutage lorsque la pression du fluide augmente et à augmenter ces dimensions lorsque la pression du fluide diminue.

De préférence, les moyens de régulation comprennent un élément déformable recouvrant la face de l'embout qui est tournée vers l'intérieur de la tête, l'élément déformable étant extensible radialement sous l'action du fluide en circulation.

On précisera ici que l'élément déformable est de préférence en élastomère.

Deux modes d'exécution de la présente invention seront décrits ci-après à titre d'exemples nullement limitatifs en référence aux dessins annexés dans lesquels :
- la figure 1 est une vue en perspective avec arrachement d'une lance d'incendie conforme à l'invention ;
- la figure 2 est une vue de côté partiellement en coupe de la lance visible sur la figure 1.

La lance d'incendie que l'on peut voir sur les figures 1 et 2 est une lance à main destinée à être maintenue par l'utilisateur pendant son fonctionnement.

Elle comprend un corps 1 dont l'extrémité postérieure est pourvue d'un raccord tournant 2 destiné à être relié à un tuyau d'alimentation en eau non représenté, et dont l'extrémité antérieure porte une tête creuse 3.

Le corps 1 comporte une poignée de préhension 4 à sa partie inférieure et une poignée de manoeuvre 5 à sa partie supérieure.

La poignée de manoeuvre 5, qui est en forme de U, est articulée sur un axe 6 perpendiculaire à la poignée de préhension 4 et actionne un robinet situé dans le corps 1 lorsque l'utilisateur la fait pivoter sur l'axe 6.

La tête creuse 3 porte sur la surface externe de sa partie antérieure un sélecteur d'effet d'eau 7 que l'utilisateur doit faire tourner sur son axe pour modifier, en fonction des besoins, la forme du jet d'eau sortant de la lance.

Un tube 8 et une tige 9 s'étendant coaxialement dans le tube 8 sont disposés à l'intérieur de la tête 3.

Le tube 8 est monté coulissant dans la tête 3 tandis que la tige 9 est fixe.

A son extrémité antérieure, la tige 9 porte un embout 10 dont la périphérie est entourée par la partie antérieure du sélecteur d'effet d'eau 7 et qui délimite avec l'extrémité antérieure du tube 8 un ajutage réglable 11 destiné à livrer passage à l'eau traversant le corps 1 et la tête creuse 3 de la lance.

A son extrémité postérieure, la tige 9 est pourvue de pattes radiales 12 portant une bague 13, les pattes et la bague étant destinées à redresser le flux d'eau parvenant dans la tête 3.

La lance d'incendie qui vient d'être décrite comprend en outre des moyens de régulation 14 destinés à faire varier automatiquement les dimensions de l'ajutage 11 pour que le débit d'eau sortant de celui-ci demeure constant quelle que soit la pression de l'eau en circulation.

Dans le mode de réalisation représenté, les moyens de régulation 14 comprennent un organe élastique situé dans une cavité 15 délimitée par deux collerettes annulaires 16, 17 s'étendant coaxialement et portées respectivement par le tube 8 et la tête 3.

La collerette 16 est prévue à l'extrémité postérieure du tube 8 et s'étend radialement vers l'extérieur, tandis que la collerette 17 est située en avant de la collerette 16 et fait saillie sur la surface interne de la tête 3, radialement vers l'intérieur.

Dans l'exemple représenté, l'organe élastique est constitué par une bague cylindrique en élastomère, mais il va de soi qu'il pourrait avoir une toute autre forme et être réalisé en une toute autre matière.

Lorsque de l'eau circule dans la lance, elle vient contre l'extrémité postérieure du tube 8 et exerce sur celui-ci une force dirigée dans le sens de la flèche F sur la figure 2.

Sous l'action de cette force, le tube 8 est sollicité en direction de l'embout 10 permettant ainsi à l'ajutage 11 d'avoir des dimensions prédéterminées et à l'organe élastique 14 d'être comprimé entre le tube 8 et la tête creuse 3.

Lorsque la pression de l'eau en circulation augmente, la sollicitation du tube 8 dans le sens de la flèche F augmente et provoque une diminution des dimensions de l'ajutage 11 ainsi qu'une augmentation de la compression de l'organe élastique.

Inversement, lorsque la pression de l'eau en circulation diminue, la sollicitation du tube 8 dans le sens de la flèche F diminue tandis que l'organe élastique se détend en provoquant une augmentation des dimensions de l'ajutage 11.

Il suffit bien entendu de choisir judicieusement l'organe élastique 14 pour que les dimensions de l'ajutage 11 varient de telle sorte que le débit d'eau sortant de celui-ci demeure constant quelle que soit la pression de l'eau.

## Revendications

1. Lance d'incendie comprenant un corps (1) comportant
- une première extrémité destinée à être reliée à une source de fluide sous pression et
- une seconde extrémité portant une tête creuse (3) dans laquelle sont prévus un tube (8 ; 8a) et une tige (9 ; 9a) s'étendant coaxialement dans le tube, la tige portant à son extrémité située à l'opposé du corps (1) un embout (10 ; 10a) délimitant avec le tube un ajutage réglable (11 ; 11a) destiné à livrer passage au fluide traversant le corps et la tête creuse,
- la lance comprenant des moyens de régulation (14 ; 14a) pour faire varier automatiquement les dimensions de l'ajutage (11 ; 11a) afin que le débit de fluide sortant de celui-ci demeure constant quelle que soit la pression du fluide, **caractérisée en ce que** : lesdits moyens de régulation adaptant la taille de l'embout (10 ; 10a) de façon à réduire les dimensions de l'ajutage lorsque la pression du fluide augmente et à augmenter ces dimensions lorsque la pression du fluide diminue
- le tube (8) est monté coulissant dans la tête creuse (3) tandis que la tige (9) est fixe, les moyens de régulation (14) étant conçus pour exercer sur le tube (8) une force opposée à celle du fluide en circulation et apte à déplacer ledit tube dans le sens correspondant à une augmentation des dimensions de l'ajutage (11) .

2. Lance d'incendie selon la revendication 1, **caractérisée en ce que** les moyens de régulation (14) comprennent un organe élastique situé dans une cavité (15) délimitée par deux collerettes annulaires (16, 17) s'étendant coaxialement et portées respectivement par le tube (8) et la tête (3).

3. Lance d'incendie selon la revendication 2, **caractérisée en ce que** la collerette (16) du tube (8) est adjacente à la seconde extrémité du corps(1) et s'étend radialement vers l'extérieur tandis que la collerette (17) de la tête (3) s'étend radialement vers l'intérieur, à une distance plus grande de la seconde extrémité du corps (1) que la collerette (16) du tube (8).

4. Lance d'incendie selon la revendication 2 ou 3, **caractérisée en ce que** l'organe élastique est en élastomère.

## Claims

1. Firefighting nozzle comprising a body (1) that has
- a first end intended to be connected to a source of fluid under pressure, and
- a second end that bears a hollow head (3) in which there are a tube (8; 8a) and a stem (9; 9a) running coaxially in the tube, the stem bearing at its opposite end from the body (1), an end piece (10; 10a) which delimits with the tube an adjustable nozzle tip (11; 11a) intended to allow the fluid passing through the body and the hollow head to pass,
- the nozzle comprising regulating means (14; 14a) for automatically varying the dimensions of the nozzle tip (11; 11a) so that the flow rate of fluid leaving this tip remains constant irrespective of the pressure of the fluid, **characterized in that** said regulating means adapt the size of the end piece (10; 10a) in such a way as to reduce the dimensions of the nozzle tip when the pressure of the fluid increases and as to increase these dimensions when the pressure of the fluid decreases
- the tube (8) is slideably mounted in the hollow head (3) whereas the stem (9) is fixed, the regulating means (14) being designed to apply to the tube (8) a force that opposes that of the circulating fluid and is able to cause the said tube to move in the direction corresponding to an increase in the dimensions of the nozzle tip (11).

2. Firefighting nozzle according to Claim 1, **characterized in that** the regulating means (14) comprise an elastic member situated in a cavity (15) delimited by two annular flanges (16, 17) which lie coaxially and are supported by the tube (8) and by the head (3), respectively.

3. Firefighting nozzle according to Claim 2, **characterized in that** the flange (16) of the tube (8) is adjacent to the second end of the body (1) and extends radially outwards while the flange (17) belonging to the head (3) extends radially inwards, at a greater distance away from the second end of the body (1) than the flange (16) belonging to the tube (8).

4. Firefighting nozzle according to Claim 2 or 3, **characterized in that** the elastic member is made of elastomer.

## Patentansprüche

1. Feuerlöschdüse umfassend einen Körper (1) mit
- einem ersten Ende, das dazu bestimmt ist, an eine unter Druck stehende Fluidquelle angeschlossen zu werden und
- einem zweiten Ende, das ein hohles Kopfstück (3) trägt, in welchem ein Rohr (8; 8a) und eine Stange (9; 9a), die sich koaxial in dem Rohr erstreckt, vorgesehen sind, wobei die Stange an ihrem dem Körper gegenüberliegend angeordneten Ende (1) ein Ansatzstück (10; 10a) trägt, das mit dem Rohr eine regelbare Düse (11; 11a) begrenzt, die dazu bestimmt ist, dem den Körper und das Kopfstück passierenden Fluid den Durchgang zu erlauben,
- wobei die Düse Regelungsmittel (14; 14a) umfasst, um ein automatisches Variieren der Dimensionen der Düse (11; 11a) zu veranlassen, so dass der aus dieser austretende Fluiddurchfluss unabhängig vom Druck des Fluids konstant bleibt,
**dadurch gekennzeichnet, dass** die Regelungsmittel die Größe des Ansatzstücks (10; 10a) so anpassen, dass die Dimensionen der Düse reduziert werden, wenn der Druck des Fluids zunimmt, und diese Dimensionen vergrößert werden, wenn der Druck des Fluids abnimmt,
- wobei das Rohr (8) gleitend in dem hohlen Kopfstück (3) befestigt ist, während die Stange (9) fixiert ist, wobei die Regelungsmittel (14) so ausgebildet sind, dass sie auf das Rohr (8) eine der Kraft des zirkulierenden Fluids entgegenwirkende Kraft ausüben, die dazu geeignet ist, das Rohr in dem einer Vergrößerung der Dimensionen der Düse (11) entsprechenden Sinne zu verschieben.

2. Feuerlöschdüse nach Anspruch 1, **dadurch gekennzeichnet, dass** die Regelungsmittel (14) ein elastisches Element umfassen, das in einem Hohlraum (15) angeordnet ist, der durch zwei ringförmige Flansche (16, 17), die sich koaxial zu dem Rohr (8) und dem Kopfstück (3) erstrecken und jeweils von diesen getragen werden, begrenzt wird.

3. Feuerlöschdüse nach Anspruch 2, **dadurch gekennzeichnet, dass** der Flansch (16) des Rohrs (8) zu dem zweiten Ende des Körpers (1) benachbart ist und sich radial nach außen erstreckt, während der Flansch (17) des Kopfstücks (3) sich radial nach innen erstreckt, in einem größeren Abstand zum zweiten Ende des Körpers (1) als der Flansch (16) des Rohrs (8).

4. Feuerlöschdüse nach Anspruch 2 oder 3, **dadurch gekennzeichnet, dass** das elastische Element aus einem Elastomer besteht.
